# EUROPÄISCHE PATENTSCHRIFT

(11) **EP 2 422 062 B1**
(45) Veröffentlichungstag und Bekanntmachung des Hinweises auf die Patenterteilung: **13.03.2013**
(21) Anmeldenummer: 10724686.0
(22) Anmeldetag: 06.04.2010
(51) Int. Cl.: F02B 67/04, B60K 25/02, F02F 7/00

(54) **BRENNKRAFTMASCHINE**
INTERNAL COMBUSTION ENGINE
MOTEUR À COMBUSTION INTERNE

(30) Priorität: 22.04.2009 DE 102009018475
(43) Veröffentlichungstag der Anmeldung: 29.02.2012
(73) Patentinhaber: MTU Friedrichshafen GmbH, 88045 Friedrichshafen (DE)
(72) Erfinder: PFAU, Joachim, 88677 Markdorf (DE); GIESSELMANN, Jürgen, 88677 Markdorf (DE); SULZMANN, Manfred, 88074 Meckenbeuren (DE)
(86) Internationale Anmeldenummer: PCT/EP2010/002153
(87) Internationale Veröffentlichungsnummer: WO 2010/121710

(56) Entgegenhaltungen:
- EP-A2- 1 048 824
- WO-A1-2005/003526
- DE-A1- 10 002 538
- DE-A1- 19 960 130
- US-A- 3 502 059

## Beschreibung

Die Erfindung betrifft ein Kurbelgehäuse mit einem Kurbelwellenraum, in welchem eine Kurbelwelle angeordnet ist und mit einem stirnseitigen Lagerenddeckel zur Lagerung der Kurbelwelle nach dem Oberbegriff von Anspruch 1.

Bei einer Brennkraftmaschine befindet sich auf der Kraftgegenseite der Antrieb für die Nebenaggregate, zum Beispiel Öl- und Wasserpumpe. Ausgeführt wird der Antrieb als stirnseitiger Rädertrieb, welcher ein erstes Antriebsrad auf der Kurbelwelle, ein zweites Antriebsrad auf dem Nebenaggregat und ein Zwischenrad umfasst. Im Bereich der Lagerstelle des Zwischenrads befindet sich der Kurbelwellenraum, so dass hier keine Befestigungsmöglichkeit für die Lagerstelle oder nur eine ungenügende Kurbelgehäuse-Wandstärke vorhanden ist. Gelöst wird dieses Problem, indem das Zwischenrad mit Lagerstelle zwischen einer ersten und einer zweiten Halteplatte angeordnet sind und eine Trägereinheit bilden. Eine derartige Lösung ist aus der DE 199 60 130 A1 bekannt. Diese Trägereinheit liegt stirnseitig am Kurbelgehäuse an und ist mit dem Lageroberteil (obere Lagerbrücke) verschraubt. Auf Grund des sehr komplexen Aufbaus ist die Trägereinheit schwingungsempfindlich, so dass ein hydraulisches Spielausgleichselement als Dämpfung zwingend erforderlich ist.

Eine einfachere Ausführungsform ist aus der DE 100 02 538 A1 bekannt. Bei dieser ist das Zwischenrad über einen Haltezapfen auf einer länglichen Halteplatte angeordnet. Befestigt ist die Halteplatte am Kurbelgehäuse über zwei Verbindungsstellen, wobei nach der Montage sich das Zwischenrad zwischen der Gehäusewandung und der Halteplatte befindet. Die Verbindungsstellen wiederum liegen auf der Symmetrieachse des Zwischenrads, welche senkrecht zur Drehachse ist. Über eine Einrichtung zum Beaufschlagen der Halteplatte mit Vorspannkraft werden die Antriebsräder und das Zwischenrad in korrektem Eingriff gehalten. Bauartbedingt lässt sich diese Lösung nicht nahe des Kurbelwellenraums verwenden. Da die Halteplatte im Betrieb durch die wechselnde Last der Antriebsräder und des Zwischenrads auf Biegung beansprucht wird, muss die Halteplatte massiv ausgeführt sein.

Aus der DE 199 60 130 A1 ist ein Steuertrieb für eine Brennkraftmaschine bekannt. Der Steuertrieb übertragt die Drehbewegung der Kurbelwelle auf ein Nebenaggregat, zum Beispiel eine Nockenwelle. Konstruktiv besteht der Steuertrieb aus mehreren Zwischenrädern, welche zwischen zwei Haltplatten angeordnet sind, und einem hydraulische Spielausgleichselement. Befestigt wird der Steuertrieb an der oberen Lagerbrücke.

Der Erfindung liegt die Aufgabe zu Grunde, eine einfache und demnach stabile Konstruktion zur Lagerung eines Zwischenrads für Kurbelgehäuse mit Lagerdeckeln zu entwerfen.

Gelöst wird die Aufgabe durch die Erfindung dadurch, dass die Halteplatte zur Lagerung des Zwischenrads zusätzlich mit dem Kurbelgehäuse und mit dem Lagerunterteil verschraubt ist. Durch die zusätzlichen Verschraubungspunkte der Halteplatte, insbesondere am Lagerunterteil, werden die freie Biegelänge und damit die Biegemomente auf die Halteplatte verkleinert. Die hohe Stabilität wiederum erlaubt es, dass die Halteplatte mit entsprechendem Gewichtsvorteil dünner ausgeführt werden kann. Zusätzliche Dämpfungsmaßnahmen, wie etwa hydraulische Ausgleichselemente, sind nicht erforderlich. Insgesamt ist die Halteplatte einfach und kostengünstig in der Ausführung.

Die Halteplatte und eine Haltezapfen, auf dem das Zwischenrad drehbar gelagert ist, sind einstückig miteinander ausgeführt. Bei einem Kurbelgehäuse mit Nebenaggregaten auf der A- und der B-Seite ist dann jeweils eine entsprechende Halteplatte vorgesehen.

In den Figuren ist ein bevorzugtes Ausführungsbeispiel dargestellt. Es zeigen:
- Figur 1: ein Kurbelgehäuse mit Blick von der Kraftgegenseite und
- Figur 2: ein Schnittbild entlang der Linie AA aus Figur 1.

Die Figur 1 zeigt ein Kurbelgehäuse 1 einer Brennkraftmaschine in V-Anordnung mit Blick von der Kraftgegenseite auf eine Stirnseite 3 des Kurbelgehäuses 1. Die weitere Beschreibung erfolgt gemeinsam mit der Figur 2, welche ein Schnittbild entlang der Linie AA in der Figur 1 zeigt. Die Kraftgegenseite liegt der Kraftseite gegenüber. Die Kraftseite wiederum ist bei einer Brennkraftmaschine diejenige Seite, an welcher das Antriebsmoment, zum Beispiel von einem Getriebe, abgenommen wird. An der Unterseite wird das Kurbelgehäuse 1 durch eine Bodenplatte 12 gegenüber der Umwelt öldicht verschlossen. Die Bodenplatte 12 ist in der Figur 1 nur andeutungsweise dargestellt.

Integraler Bestandteil des Kurbelgehäuses 1 ist ein Kurbelwellenraum 2, in welchem sich eine Kurbelwelle befindet. Gelagert ist die Kurbelwelle in einem Lagerenddeckel, welcher aus einem Lageroberteil 4 und einem Lagerunterteil 5 gebildet wird, siehe Figur 1. Das Lagerunterteil 5 und das Lageroberteil 4 sind im Kurbelgehäuse 1 über Zugankerschrauben 13 fixiert. Am Kurbelgehäuse 1 ist an der Stirnseite 3 ein Rädertrieb 6 angeordnet. Über den Rädertrieb 6 wird ein Nebenaggregat angetrieben, zum Beispiel eine Hochdruckpumpe HDP zur Förderung von Kraftstoff in ein Rail bei einem Common-Railsystem. Die Hochdruckpumpe HDP ist auf der B-Seite des Kurbelgehäuses 1 angeordnet. Der Rädertrieb 6 umfasst ein erstes Antriebsrad 7, welches auf der Kurbelwelle befestigt ist, ein Zwischenrad 9 und ein zweites Antriebsrad 8, welches die Hochdruckpumpe HDP antreibt. Das Antriebsrad 8 ist in der Figur 1 nur teilweise dargestellt. Gelagert ist das Zwischenrad 9 über einen Haltezapfen 11 auf einer Halteplatte 10, siehe Figur 2. Die Halteplatte 10 und der Haltezapfen 11 sind einstückig ausgeführt. Fixiert ist die Halteplatte 10 über vier Schrauben. Über eine erste Schraube 14 ist die Halteplatte 10 am Lageroberteil 4 befestigt. Über eine zweite Schraube 15 und eine dritte Schraube 16 ist die Halteplatte 10 am Kurbelgehäuse 1 verschraubt. Über eine vierte Schraube 17 ist die Halteplatte 10 am Lagerunterteil 5 fixiert, welches eine Anlagefläche hierfür aufweist. Durch die zusätzlichen Verschraubungspunkte der Halteplatte 10, insbesondere am Lagerunterteil 5 und am Lageroberteil 4, werden die freie Biegelänge und damit die Biegemomente verkleinert. Die hohe Stabilität wiederum erlaubt es, dass die Halteplatte mit entsprechendem Gewichtsvorteil dünner ausgeführt werden kann, zum Beispiel aus Stahl. Wie aus der Figur 2 ersichtlich ist, ist der Rädertrieb 6 auf der Stirnseite 3 offen.

Sind sowohl auf der A-Seite des Kurbelgehäuses 1 als auch auf der B-Seite des Kurbelgehäuses 1 ein Nebenaggregat angeordnet, so sind entsprechend zwei Rädertriebe 6 vorhanden. In der Figur 1 ist das Nebenaggregat auf der A-Seite beispielsweise eine Wasserpumpe WP. Der Rädertrieb, das Zwischenrad, die Halteplatte und deren Befestigungspunkte auf der A-Seite sind identisch zum vorher beschriebenen Rädertrieb auf der B-Seite.

### Bezugszeichen

- 1: Kurbelgehäuse
- 2: Kurbelwellenraum
- 3: Stirnseite
- 4: Lageroberteil
- 5: Lagerunterteil
- 6: Rädertrieb
- 7: erstes Antriebsrad
- 8: zweite Antriebsrad
- 9: Zwischenrad
- 10: Halteplatte
- 11: Haltezapfen
- 12: Bodenplatte
- 13: Zugankerschrauben
- 14: erste Schraube
- 15: zweite Schraube
- 16: dritte Schraube
- 17: vierte Schraube

## Patentansprüche

1. Kurbelgehäuse (1) mit einem Kurbelwellenraum (2), in welchem eine Kurbelwelle angeordnet ist, mit einem stirnseitigen Lagerenddeckel zur Lagerung der Kurbelwelle des Kurbelgehäuses (1), welcher aus einem Lageroberteil (4) sowie einem Lagerunterteil (5) komplettiert ist, mit einem stirnseitigen Rädertrieb (6) zum Antreiben eines Nebenaggregats, umfassend ein erstes Antriebsrad (7) auf der Kurbelwelle, ein zweites Antriebsrad (8) am Nebenaggregat und ein Zwischenrad (9), welches mit dem ersten (7) und zweiten Antriebsrad (8) kämt, und mit einer Halteplatte (10) zur Lagerung des Zwischenrads (9), welche mit dem Lageroberteil (4) verschraubt ist,
**dadurch gekennzeichnet,**
**dass** die Halteplatte (10) zusätzlich mit dem Kurbelgehäuse (1) sowie mit dem Lagerunterteil (5) verschraubt ist.

2. Kurbelgehäuse (1) nach Anspruch 1,
**dadurch gekennzeichnet,**
**dass** die Halteplatte (10) und eine Haltezapfen (11), auf dem das Zwischenrad (9) drehbar gelagert ist, einstückig miteinander verbunden sind.

3. Kurbelgehäuse (1) nach Anspruch 2,
**dadurch gekennzeichnet,**
**dass** eine Halteplatte (11) auf einer A-Seite und ein Halteplatte (11) auf einer B-Seite des Kurbelgehäuses (1) angeordnet sind.

## Claims

1. Crankcase (1) comprising a crankshaft chamber (2) in which a crankshaft is arranged; a front-sided bearing end cover for bearing the crankshaft of the crankcase (1), said cover consisting of a bearing upper part (4) and a bearing lower part (5); a front-sided gear train (6) for driving a secondary unit and comprising a first drive wheel (7) on the crankshaft, a second drive wheel (8) on the secondary unit and an intermediate wheel (9) which engages with the first (7) and second drive wheel (8); and a retaining plate (10) for mounting the intermediate wheel (9), which plate is screwed to the bearing upper part (4), **characterized in that** the retaining plate (10) is additionally screwed to the crankcase (1) and to the bearing lower part (5).

2. Crankcase (1) according to Claim 1, **characterized in that** the retaining plate (10) and a retaining pin (11), on which the intermediate wheel (9) is rotatably mounted, are connected to one another in one piece.

3. Crankcase (1) according to Claim 2, **characterized in that** a retaining plate (10) is arranged on an A side and a retaining plate (10) is arranged on a B side of the crankcase (1).

## Revendications

1. Carter moteur (1) comprenant un espace de vilebrequin (2) dans lequel est disposé un vilebrequin, comprenant un couvercle d'extrémité de palier frontal pour supporter le vilebrequin du carter moteur (1), lequel couvercle est constitué d'une partie supérieure de palier (4) et d'une partie inférieure de palier (5), comprenant un entraînement de roue frontal (6) pour entraîner une unité auxiliaire, comprenant une première roue d'entraînement (7) sur le vilebrequin, une deuxième roue d'entraînement (8) sur l'unité auxiliaire, et une roue intermédiaire (9) qui s'engrène avec la première (7) et la deuxième (8) roue d'entraînement, et comprenant une plaque de retenue (10) pour supporter la roue intermédiaire (9), laquelle est vissée à la partie supérieure de palier (4),
**caractérisé en ce que**
la plaque de retenue (10) est en outre vissée au carter moteur (1) et à la partie inférieure de palier (5).

2. Carter moteur (1) selon la revendication 1,
**caractérisé en ce que**
la plaque de retenue (10) et un tourillon de retenue (11) sur lequel la roue intermédiaire (9) est montée à rotation, sont connectés l'un à l'autre d'une seule pièce.

3. Carter moteur (1) selon la revendication 2,
**caractérisé en ce**
**qu'**une plaque de retenue (10) est disposée sur un côté A et une plaque de retenue (10) est disposée sur un côté B du carter moteur (1).
